# EUROPÄISCHE PATENTSCHRIFT

(11) **EP 3 362 646 B1**
(45) Veröffentlichungstag und Bekanntmachung des Hinweises auf die Patenterteilung: **12.06.2019**
(21) Anmeldenummer: 15787913.1
(22) Anmeldetag: 16.10.2015
(51) Int. Cl.: F01C 20/14, F02B 57/04, F01L 7/02, F01B 13/04, F01B 5/00, F02B 75/26, F02B 57/06

(54) **DREHKOLBEN ZYLINDER MOTOR**
ROTARY-PISTON CYLINDER ENGINE
MOTEUR À CYLINDRE ET PISTON ROTATIF

(43) Veröffentlichungstag der Anmeldung: 22.08.2018
(73) Patentinhaber: Evirgen, Bülent Pulat, 1230 Wien (AT); Dreysel, Bilge, 24537 Neumünster (DE)
(72) Erfinder: Evirgen, Bülent Pulat, 1230 Wien (AT); Dreysel, Bilge, 24537 Neumünster (DE)
(86) Internationale Anmeldenummer: PCT/EP2015/073980
(87) Internationale Veröffentlichungsnummer: WO 2017/063710

(56) Entgegenhaltungen:
- EP-A1- 1 128 035
- EP-A1- 2 907 986
- WO-A1-95/02114
- WO-A1-2013/160501
- WO-A2-2005/121529
- CH-A- 376 317
- CH-A2- 708 484
- DE-A1- 2 610 869
- ES-A2- 2 072 175
- GB-A- 831 814
- US-A- 1 040 716
- US-A- 1 285 835
- US-A- 1 353 390
- US-A- 1 691 284
- US-A- 1 954 113
- US-A- 2 990 820
- US-A- 4 077 365
- US-A- 4 166 438
- US-A1- 2008 223 320

## Beschreibung

Es handelt sich um einen vier Takt Verbrennungsmotor, bei dem der Kolben nicht üblicherweise in einem festen Zylinder sich nach oben und unten bewegt, sondern Kolben und Zylinder bewegen sich in einer Richtung. Das heißt, wenn der Kolben den unteren Totpunkt erreicht, schiebt sich der Zylinder über den Kolben nach unten bis der Kolben zu dem oberen Totpunkt gelangt. Dann bewegt sich der Kolben wieder nach unten bis er den unteren Totpunkt erreicht. Dieser Zyklus wiederholt sich im Kreis unendlich weiter. Eine solche Brennkraftmaschine ist beispielsweise aus US 1285835 bekannt.

Einstellbare Verdichtung und einstellbare Ventilzeit ermöglichen optimale Verbrennung. Durch federloses Drehschiebeventil mit seinem maximalen Durchlassquerschnitt erreicht man beste Füllung.

Es wird hiermit höchste Leistung, minimaler schädliche Stoffe im Abgas und Verwendung verschiedener Kraftstoffe möglich.

### Technik

Um ein festes Zahnrad(1) dreht sich ein gleich großes Planetzahnrad(2). Das Planetzahnrad(2) ist auf der Inneren-Scheibe(3) gelagert. Diese Scheibe ist in der Mitte des Festen Zahnrades(1) gelagert. Eine Kurbel(4), die gleich lang wie der Radius des Planetzahnrad(2) ist, bewegt über den Pleuel(5) den Hebel(6). Dieser Hebel(6) ist mit einem Ende auf der äußeren Scheibe(7) gelagert. Das andere Ende ist verbunden über die Stange(8) mit dem Kolben(9). Der Zylinder(10) ist auf der äußeren Drehscheibe(7) fest verbunden. Mit der Verdichtung Stellvorrichtung(13) wird die innere Scheibe(3) an der Äußeren Scheibe(7) verschoben. Dadurch wird der Pleuel(5) gezogen oder gestoßen, Stellung des Hebel(5) und das Verdichtungsverhältnis geändert.(Bild 1)

Für eine einfache Herstellung ist statt zwei Zahnräder, eine Zahnraddurchmesser lange, wo die zwei Zahnräder zusammen greifen an das Gehäuse gelagerte Stange unten(12) und eine andere Zahnradradius lange Kurbel(4) wie in Bild 2 dargestellt einzusetzen wobei die Lagerung der Inneren-Scheibe(3) nicht in der Mitte, sondern außen ist (Bild 2).

Ein an der äußere Scheibe (7) angebrachtes Freilauf verhindert, dass die Scheibe sich rückwärts dreht.

### Funktion

Durch Drehung die Scheiben (3 und 7) dreht die Kurbel(4), schiebt über den Pleuel(5) den Hebel(6), der den Kolben(9) nach unten zu dem unteren Totpunkt zieht.

Wenn der Kolben(9) den unteren Totpunkt erreicht, bleibt er im Verhältnis zu der Drehbewegung stehen, weil die Kurbel(4) den Pleuel(5) zurück zieht. Aber der an der Äußeren Scheibe(7) befestigter Zylinder(10) bewegt sich weiter, bis der Kolben(9) den oberen Totpunkt erreicht.

Erreicht der Kolben(9) den oberen Totpunkt, drückt die Kurbel(4) den Pleuel(5) wieder, so bewegt sich der Kolben(9) nach unten bis er den unteren Totpunkt erreicht.

Dieser Arbeitsablauf wiederholt sich pro Umdrehung ein Mal. Das heißt, pro Umdrehung bewegt sich der Kolben(9) von den oberen zu unteren Totpunkt und zurück wieder zu oberen Totpunkt.

Durch Verstellen mit der Verdichtung Stellvorrichtung Schnecke /Schneckenrad (13) der inneren Drehscheibe(3) zu der äußeren Drehscheibe(7) wird die Lage des Hebel(6) und dadurch das Verdichtungsverhältnis geändert.

Bei jeder halber Umdrehung dreht sich das Drehschiebeventil(ll) um ¼ Umdrehung (Bild 3). Dadurch erreicht man, bei einer vollen Umdrehung der Scheiben Ansaugen und Verdichten und bei der nächsten Umdrehung Arbeiten und Ausstoßen. So entstehen die 4 Takte (Bild 3) eines Verbrennung Motors.

Das Drehschiebeventil (Bild 3) ist ein Zylinder, worin Unten die Gase durch Einlasskanal ein- und durch Auspuffkanal(Bild 6) ausströmen und durch oben seitlich angebrachte Rohrenden (Bild 3) in den Brennraum gelangen.

Oben auf dem Drehschiebeventil(11) sitzt der ¼ Ventildreh-Vorrichtung (Bild 5). Sie trifft bei einer vollen Umdrehung zweimal den, auf dem festen äußeren Ring angebrachten, zwei gegenüber liegenden Bolzen und dreht sich jedes mal um ¼ Umdrehung (Bild 4).

So dreht sich bei einer vollen Umdrehung das Drehschiebeventil zweimal. (Bild 3)

Durch Verstellen der ¼ Ventildreh-Vorrichtung (Bild 5) wird Ventilöffnungszeit eingestellt.

Einspritzdüse oder Zündkerze können beliebig platziert werden. Brennraum ist auch beliebig formbar.

Motoren mit mehreren Zylindern sind möglich, als Beispiel im Bild 6 ein zwei Zylinder Motor.

### Benennung der Teile

| | | |
|---|---|---|
| 1. Festes Zahnrad | 6. Hebel | 11. Drehschiebeventil |
| 2. Planetzahnrad | 7. Äußere Scheibe | 12. Stange unten |
| 3. Innere Scheibe | 8. Stange | 13. Verdichtung |
| 4. Kurbel | 9. Kolben | Stellvorrichtung |
| 5. Pleuel | 10. Zylinder | Schnecke/Schneckenrad |

## Patentansprüche

1. Drehkolben-Viertaktverbrennungsmotor mit einstellbarem Verdichtungsverhältnis und einstellbaren Ventilsteuerzeiten, durch den eine effiziente Kraftstoffverbrennung sowie die Minimierung schädlicher Abgase bei höchster Wirkleistung erzielt werden und der zur Verbrennung aller Kraftstoffe geeignet ist, umfassend:
eine Äußere Scheibe (7),
eine Innere Scheibe (3),
mindestens einen Zylinder (10),
mindestens einen Kolben (9),
mindestens einen Pleuel (5),
**dadurch gekennzeichnet, dass**
der Motor ein topfförmiges, rundes Gehäuse umfasst, an dessen äußerem Rand ein fester Ring mit Abschnitten angeordnet ist, die zum Einstellen der Ventilöffnungszeit mit einem Stepmotor und einer Verstellschnecke verstellbar sind und mit Bolzen und mit einer Einbuchtung ausgerüstet sind, wobei die Einbuchtung dazu dient, eine Sperre zu lösen, die eine freie Drehung verhindert,
die Äußere Scheibe (7) und die Innere Scheibe (3) konzentrisch drehbar gelagert sind, wobei die Äußere Scheibe (7) die Innere Scheibe (3) umgibt, sodass die Scheiben (3, 7) in einer Ebene liegen, und wobei die Innere Scheibe (3) zum Einstellen der Verdichtung gegen die Äußere Scheibe (7) mittels einer Verdichtung-Stellvorrichtung (13) verdrehbar ist,
unterhalb der Scheiben (3,7) befinden sich ein festes, mitten am Gehäuse fest montiertes Zahnrad (1) und ein in dieses eingreifendes, gleich großes Planet Zahnrad (2), das die, auf seiner, durch die Innere Scheibe (3) nach oben durchgehende, Welle sitzende, Kurbel (4) dreht, deren Länge gleich dem Zahnradradius ist, wobei das Planet Zahnrad (2) drehbar an der inneren Scheibe (3) montiert ist,
wobei dieser Kurbel (4) über den Pleuel (5), einen mit einem Ende an der äußeren Scheibe (7) drehbar gelagerten Hebel (6), so hin und her bewegt, dass dieser über eine am anderen Ende des Hebel (6) drehbar gelagerte Stange (8) den Kolben (9) in den an der Äußere Scheibe (7) befestigten Zylinder (10) hinein und aus diesem heraus schiebt,
und sich am Kopf des Zylinders (10) ein Drehschiebeventil (11) befindet, auf dem Einviertel-Ventildrehvorrichtung montiert ist, die das Drehschiebeventil (11) jedes Mal um eine Viertelumdrehung dreht, wenn sie auf den Bolzen trifft.

2. Motor nach Anspruch 1, **dadurch gekennzeichnet, dass** sich die Kurbel (4) wegen des Übersetzungsverhältnisses von festem Zahnrad (1), Planet Zahnrad (2) und der Länge der Kurbel (4) sowie durch die Drehbewegung der Scheiben so dreht, dass der Kolben (9) über den Pleuel (5), über den Hebel (6) und über die Stange (8) derart in den und aus dem Zylinder bewegt wird, dass, wenn der Kolben (9) den unteren Totpunkt erreicht, dieser im Verhältnis zum Zylinder (10) ruht, der Zylinder (10) sich über den Kolben (9) weiterbewegt, bis der Kolben (9) den oberen Totpunkt erreicht, dann die Kurbel (4) den Kolben (9) wieder nach unten bis zu unteren Totpunkt bewegt und diese Zyklus sich bei jeder Umdrehung der Scheiben wiederholt.

3. Drehkolben-Viertaktverbrennungsmotor mit einstellbarem Verdichtungsverhältnis und einstellbaren Ventilsteuerzeiten, durch den eine effiziente Kraftstoffverbrennung sowie die Minimierung schädlicher Abgase bei höchster Wirkleistung erzielt werden und der zur Verbrennung aller Kraftstoffe geeignet ist, umfassend:
eine Äußere Scheibe (7),
eine Innere Scheibe (3),
mindestens einen Zylinder (10),
mindestens einen Kolben (9),
mindestens einen Pleuel (5),
**dadurch gekennzeichnet, dass**
der Motor ein topfförmiges, rundes Gehäuse umfasst, an dessen äußerem Rand ein fester Ring mit Abschnitten angeordnet ist, die zum Einstellen der Ventilöffnungszeit mit einem Stepmotor und einer Verstellschnecke verstellbar sind und mit Bolzen und mit einer Einbuchtung ausgerüstet sind, wobei die Einbuchtung dazu dient, eine Sperre zu lösen, die eine freie Drehung verhindert,
die Äußere Scheibe (7) und die Innere Scheibe (3) konzentrisch drehbar gelagert sind, wobei die Äußere Scheibe (7) die Innere Scheibe (3) umgibt, sodass die Scheiben (3, 7) in einer Ebene liegen, und wobei die Innere Scheibe (3) zum Einstellen der Verdichtung gegen die Äußere Scheibe (7) mittels einer Verdichtung-Stellvorrichtung (13) verdrehbar ist, und
der Motor unterhalb der Scheiben (3,7) eine Stange Unten (12) umfasst, die an der Stelle drehbar am Gehäuse gelagert ist, an der zwei gleich große Zahnräder (1, 2) ineinandergreifen würden, wenn das erste Zahnrad (1) fest mittig am Gehäuse montiert wäre und das zweite Planet Zahnrad (2) drehbar an der inneren Scheibe mit einer durch die Innere Scheibe (3) gehender Welle, an der eine Kurbel (4), deren Länge gleich dem Radius eines Zahnrads (1, 2) ist, montiert wäre, wobei die Länge der Stange (12) gleich dem Durchmesser eines Zahnrads (1, 2) ist, und
der Motor eine zweite Kurbel umfasst, deren Länge gleich dem Radius eines Zahnrads (1, 2) ist, wobei diese zweite Kurbel, mit einer, durch die Innere Scheibe (3) nach Oben durchgehender, Welle, auf der die Kurbel (4) sitzt, fest verbunden ist und an anderem Ende drehbar an der unteren Stange (12) montiert ist, wodurch die untere Stange (12) und die zweite Kurbel wie zwei ineinander greifende Zahnräder (1, 2) wirken, sodass bei Drehung der Scheiben (3, 7) die Kurbel (4) sich so dreht, dass der Pleuel (5) über den Hebel (6) und Stange (8) den Kolben (9) genauso wie mit zwei Zahnrädern in den Zylinder (10) rein und aus dem Zylinder (10) raus bewegt.

4. Motor nach einem der vorangehenden Ansprüche, **dadurch gekennzeichnet, dass** durch Betätigen der Stellvorrichtung (13) die Innere Scheibe (3) mit der darin gelagerten Kurbel (4) gegen die Äußere Scheibe (7) verdreht wird und dadurch die Entfernung der Kurbel (4) zu dem ,auf der äußeren Scheibe (7) gelagerten, Hebel (6) kürzer oder länger wird, wodurch das Verdichtungsverhältnis einstellbar ist.

5. Motor nach einem der vorangehenden Ansprüche, **dadurch gekennzeichnet, dass** das Drehschiebeventil (11) ein Rundkörper ist, das gasdicht drehbar in einem runden Gehäuse am Kopf des Zylinder (10) befindet, an der Unterseite zwei Öffnungen hat, die über getrennte Kanäle oben an die seitliche Öffnungen führen und das Drehschiebeventil (11) bei jeder ein viertel Umdrehung, wenn eine diese seitliche Öffnungen an die, am Gehäuse zum Zylinder (10) führende, Öffnung ankommt, jeweils vom Auslass oder zum Einlass einen Strömungsweg, zu der darunter liegenden Öffnungen, freigibt oder durch die Seiten des Rundkörpers, die keine Öffnungen haben, zur Verdichtung oder Zündung den Strömungsweg sperrt

6. Motor nach einem der vorangehenden Ansprüche, **dadurch gekennzeichnet, dass** oben auf dem Drehschiebeventil (11) eine kreuzförmige Struktur umfassende Einviertel-Ventildrehvorrichtung sitzt, die sich jedes Mal, wenn ihre kreuzförmige Struktur auf den Bolzen trifft, der auf dem verstellbaren Abschnitt auf dem äußeren Rand angebracht ist, um eine viertel Umdrehung dreht, wobei die Sperre, die freie Drehbewegung der Einviertel-Ventildrehvorrichtung, durch ihre an dem äußeren Rand angepasster Rundung, verhinderte, gelöst wird, wenn die Einviertel-Ventildrehvorrichtung an der Einbuchtung ankommt.

7. Motor nach einem der vorangehenden Ansprüche, **dadurch gekennzeichnet, dass** durch Verschieben des verstellbaren Abschnittes, auf dem äußeren Rand mit dem Bolzen und mit der eine freie Drehung verhindernden Einbuchtung, einstellbar ist, wann der Bolzen auf die Kante der kreuzförmigen Struktur der Einviertel-Ventildrehvorrichtung trifft, wodurch die an der Unterseite befindlichen Öffnungen des mitdrehenden Drehschiebeventils (11) früher oder später geöffnet werden und so die Ventilöffnungszeit einstellbar ist.

8. Motor nach einem der vorangehenden Ansprüche, **dadurch gekennzeichnet, dass** er einen oder mehrere Zylinder hat.

9. Motor nach einem der vorangehenden Ansprüche, **dadurch gekennzeichnet, dass** er als Pumpe oder Kompressor betreibbar ist.

## Claims

1. A four-stroke rotary-piston engine with adjustable compression ratio and adjustable valve control times, with which an efficient fuel combustion and the minimization of harmful exhaust gases are achieved while effective power is maximized, and which is suitable for the combustion of all fuels, comprising:
an outer disk (7),
an inner disk (3),
at least one cylinder (10),
at least one piston (9),
at least one piston rod (5),
**characterized in that**
the engine comprises a pot-shaped round housing on which outer edge a fixed ring is arranged, the ring having sections, which are re adjustable by means of a step motor and a readjustment screw for adjusting the valve opening time, and which are provided with a recess, wherein the recess is for releasing a blockage that prevents free rotation,
the outer disk (7) and the inner disk (3) are concentrically pivot-able, with the outer disk (7) surrounding the inner disk (3), so that the disks (3, 7) are within the same plane, and wherein the inner disk (3) can be rotated with respect to the outer disk (7) by means of a compression control device (13) to adjust compression,
a fixed gear (1) firmly mounted at the center of the housing, and a planet gear (2) of the same size engaging therewith are arrangedbelow the disks (3, 7), the planet gear rotating a crank (4) situated on its shaft, which passes through the inner disk (3) upwards, the crank's length being equal to the gear radius, wherein the planet gear (2) is rotatably mounted on the inner disk (3),
wherein said crank (4), via the piston rod (5), reciprocates a lever (6) having one end pivoted on the outer disk (7) in such a way that it pushes the piston (9) into and out of the cylinder (10) affixed to the outer disk (7) by means of a bar (8) pivoted on the other end of the lever (6),
and a rotary gate valve (11) is located at the head of the cylinder (10), on which rotary gate valve a quarter valve rotation device is mounted, which rotates the rotary gate valve (11) by one quarter revolution each time it hits the pin.

2. The engine according to claim 1, **characterized in that** due to the transmission ratio between the fixed gear (1), the planet gear (2) and the length of the crank (4) and due to the rotational movement of the disks, the crank (4)rotates in such a way that the piston (9) is moved into and out of the cylinder via the piston rod (5), the lever (6) and the bar (8), so that, when the piston (9) reaches the bottom dead center, it rests with respect to the cylinder (10), and that the cylinder (10) moves further over the piston (9) until the piston (9) reaches the top dead center, then the crank (4) moves the piston (9) downwards until reaching the bottom dead center again, and this cycle is repeated during each revolution of the disks.

3. A four-stroke rotary-piston engine with adjustable compression ratio and adjustable valve control times,with which an efficient fuel combustion and the minimization of harmful exhaust gases are achieved while effective power is maximized, and which is suitable for the combustion of all fuels, comprising:
an outer disk (7),
an inner disk (3),
at least one cylinder (10),
at least one piston (9),
at least one piston rod (5),
**characterized in that**
the engine comprises a pot-shaped round housing on which outer edge a fixed ring is arranged, the ring having sections, which are re adjustable by means of a step motor and a readjustment screw for adjusting the valve opening time, and which are provided with a recess, wherein the recess is for releasing a blockage that prevents free rotation,
the outer disk (7) and the inner disk (3) are concentrically pivotable, with the outer disk (7) surrounding the inner disk (3), so that the disks (3, 7) are within the same plane, and wherein the inner disk (3) can be rotated with respect to the outer disk (7) by means of a compression control device (13) to adjust compression, and
the engine comprises a lower bar (12) below the disks (3, 7), the lower bar being rotatably mounted on the housing at a position at which two equally large gears (1, 2) would engage if the first gear (1) was firmly mounted to the center of the housing and the second planet gear (2) was rotatably mounted on the inner disk (3) and to a shaft passing through the inner disk (3), the shaft having the crank (4), whose length is equal to the radius of a gear (1, 2) mounted thereon, wherein the length of the bar (12) is equal to the diameter of a gear (1, 2), and
the engine comprises a second crank, whose length is equal to the radius of a gear (1, 2), wherein said second crank is affixed to a shaft, which passes through the inner disk (3) upwards and on which the crank (4) is located, and is mounted rotatably to the lower bar (12) at the other end, whereby the lower bar (12) and the second crank function as two engaging gears (1, 2), so that when the disks (3, 7) are rotated, the crank (4) rotates in such a way that the piston rod (5) moves the piston (9) via the lever (6) and the bar (8) in the same way as with two gears into the cylinder (10) and out of the cylinder (10).

4. The engine according to one of the previous claims, **characterized in that** by actuating the control device (13), the inner disk (3) with the crank (4) supported therein is rotated with respect to the outer disk (7), whereby the distance between the crank (4) and the lever (6), which is supported on the outer disk (7), becomes shorter or longer, whereby the compression ration can be adjusted.

5. The engine according to one of the previous claims, **characterized in that** the rotary gate valve (11) is a round body arranged in a round housing at the end of the cylinder (10) in a gas-tight and rotatable manner and having two openings at the bottom, the openings leading to the lateral openings via two separate passages, and that every quarter revolution, when one of these lateral openings arrives at the opening of the housing leading to the cylinder (10), the rotary gate valve (11) exposes a respective flow path from the outlet or from the inlet towards the underlying openings, or blocks the flow path for compression or ignition with the sides of the round body, which do not have openings.

6. The engine according to one of the previous claims, **characterized in that** on top of the rotary gate valve (11) a quarter valve rotation device comprising a cross-shaped structure is located, which rotates by one quarter revolution every time its cross-shaped structure hits the pin attached to the adjustable section on the outer edge, wherein the blockage preventing free rotation of the quarter valve rotation device with the matching curvature of the outer edge is released when the quarter valve rotation device arrives at the recess.

7. The engine according to one of the previous claims, **characterized in that** by shifting the adjustable section on the outer edge with the pin and the recess preventing free rotation, the time may be adjusted at which the pin hits the rim of the cross-shaped structure of the quarter valve rotation device, whereby the openings located at the bottom of the co-rotating rotary gate valve (11) are opened sooner or later and thus the valve opening time can be adjusted.

8. The engine according to one of the previous claims, **characterized in that** it comprises one or several cylinders.

9. The engine according to one of the previous claims, **characterized in that** it is operable as a pump or compressor.

## Revendications

1. Moteur à combustion interne à pistons rotatifs à quatre temps avec taux de compression et calage des soupapes réglables pour assurer une combustion efficace du carburant et réduire au minimum les gaz d'échappement nocifs à la puissance active maximale et adapté à la combustion de tous les carburants, comprenant :
un disque extérieur (7),
un disque intérieur (3),
au moins un cylindre (10),
au moins un piston (9),
au moins une bielle (5),
**caractérisé en ce que**
le moteur comprend un boîtier rond en forme de pot, sur le bord extérieur duquel est disposé un anneau fixe avec des sections réglables pour régler le temps d'ouverture de la vanne avec un moteur pas à pas et une vis de réglage et équipées de boulons et d'une empreinte, l'empreinte servant à libérer un verrou qui empêche une rotation libre,
le disque extérieur (7) et le disque intérieur (3) sont montés à rotation concentrique, dans lequel le disque extérieur (7) entoure le disque intérieur (3) de sorte que les disques (3, 7) reposent dans un plan, et dans lequel le disque intérieur (3) peut tourner pour ajuster la compression contre le disque extérieur (7) au moyen d'un dispositif de réglage de compression (13),
sous les disques (3, 7) se trouve une roue dentée fixe (1) montée fixe au centre du carter et une roue dentée planétaire (2) de même taille qui s'engage dans le carter et qui fait tourner la manivelle (4) qui est assise sur son arbre traversant le disque intérieur (3) et dont la longueur est égale au rayon de la roue dentée, la roue dentée planétaire (2) étant montée rotative sur le disque intérieur (3),
cette manivelle (4) se déplaçant d'avant en arrière par l'intermédiaire de la bielle (5), un levier (6) qui est monté rotatif avec une extrémité sur le disque extérieur (7), de telle sorte que ce levier pousse le piston (9) dans et hors du cylindre (10) qui est fixé au disque extérieur (7) via une tige (8) qui est montée rotative sur l'autre extrémité du levier (6),
et un tiroir rotatif (11) est monté sur la tête du cylindre (10), le tiroir rotatif (11) ayant un moyen de rotation de quart de soupape monté sur celui-ci qui fait tourner le tiroir rotatif (11) d'un quart de tour chaque fois qu'il frappe le boulon.

2. Moteur selon la revendication 1, **caractérisé en ce que** la manivelle (4) tourne en raison du rapport de transmission de la roue dentée fixe (1), de la roue dentée planétaire (2) et de la longueur de la manivelle (4), ainsi que du mouvement de rotation des disques, de telle sorte que le piston (9) entre et sort du cylindre via la bielle (5), via le levier (6) et via la tige (8) de telle manière que, lorsque le piston (9) atteint le point mort bas, il repose par rapport au cylindre (10), le cylindre (10) se déplace sur le piston (9) jusqu'à ce que le piston (9) atteigne le point mort haut, puis la manivelle (4) ramène le piston (9) au point mort bas et ce cycle se répète à chaque révolution des disques.

3. Moteur à combustion interne à pistons rotatifs à quatre temps avec taux de compression et calage des soupapes réglables pour assurer une combustion efficace du carburant et réduire au minimum les gaz d'échappement nocifs à la puissance active maximale et adapté à la combustion de tous les carburants, comprenant :
un disque extérieur (7),
un disque intérieur (3),
au moins un cylindre (10),
au moins un piston (9),
au moins une bielle (5),
**caractérisé en ce que**
le moteur comprend un boîtier rond en forme de pot, sur le bord extérieur duquel est disposé un anneau fixe avec des sections réglables pour régler le temps d'ouverture de la vanne avec un moteur pas à pas et une vis de réglage et équipées de boulons et d'une empreinte, l'empreinte servant à libérer un verrou qui empêche une rotation libre,
le disque extérieur (7) et le disque intérieur (3) sont montés à rotation concentrique, dans lequel le disque extérieur (7) entoure le disque intérieur (3) de sorte que les disques (3, 7) reposent dans un plan, et dans lequel le disque intérieur (3) peut tourner au moyen d'un dispositif de réglage de compression (13) pour régler la compression contre le disque extérieur (7), et dans lequel le disque extérieur (7) entoure le disque intérieur (3) de sorte que les disques (3, 7) reposent dans un plan
le moteur comprend, au-dessous des disques (3, 7), une tige (12) montée rotative sur le boîtier à l'emplacement où deux engrenages de taille égale (1, 2) s'engagent, si la première roue dentée (1) est montée de manière fixe au centre du carter et la deuxième roue dentée planétaire (2) est montée rotative sur le disque intérieur avec un arbre traversant le disque intérieur (3) sur lequel une manivelle (4), dont la longueur est égale au rayon d'une roue dentée (1, 2), serait montée, la longueur de la tige (12) étant égale au diamètre de la roue dentée (1, 2), et
le moteur comprend une deuxième manivelle, dont la longueur est égale au rayon d'une roue dentée (1, 2), cette deuxième manivelle étant solidaire d'un arbre traversant le disque intérieur (3) vers le haut, sur lequel la manivelle (4) est assise, et étant montée rotative à l'autre extrémité de la tige inférieure (12), dans laquelle la tige inférieure (12) et la deuxième manivelle agissent comme deux roues dentées (1, 2) s'engrenant l'une dans l'autre, de sorte que lorsque les disques (3, 7) tournent, la manivelle (4) tourne de telle manière que la bielle (5) déplace le piston (9) dans le cylindre (10) via le levier (6) et la tige (8) comme avec deux roues dentées et hors du cylindre (10).

4. Moteur selon l'une des revendications précédentes, **caractérisé en ce qu'en** actionnant le dispositif de réglage (13), le disque intérieur (3) avec la manivelle (4) montée dans celui-ci est tourné contre le disque extérieur (7) et la distance entre la manivelle (4) et le levier (6) monté sur le disque extérieur (7) devient ainsi plus courte ou plus longue, le taux de compression étant réglable.

5. Moteur selon l'une des revendications précédentes, **caractérisé en ce que** le tiroir rotatif (11) est un corps rond qui est étanche aux gaz rotatif dans un carter rond à la tête du cylindre (10), présente deux ouvertures sur la face inférieure qui mènent par des canaux séparés aux ouvertures latérales en haut, et le tiroir rotatif (11) présente chaque fois un quart de tour, lorsque l'une de ces ouvertures latérales arrive à l'ouverture conduisant au cylindre (10) au niveau du boîtier, libère respectivement un chemin d'écoulement de la sortie ou de l'entrée vers les ouvertures sous-jacentes ou ferme le chemin d'écoulement pour compression ou inflammation par les côtés du corps rond qui ne présentent pas d'ouvertures

6. Moteur selon l'une des revendications précédentes, **caractérisé en ce qu'un** dispositif de rotation d'un quart de soupape comprenant une structure en forme de croix est placé sur le dessus du tiroir rotatif (11), lequel dispositif de rotation est placé chaque fois que sa structure en forme de croix rencontre le boulon, le verrouillage empêchant la rotation libre du dispositif de rotation d'un quart de soupape par son arrondi adapté à son bord extérieur est libéré lorsque le dispositif de rotation d'un quart de soupape arrive à l'empreinte.

7. Moteur selon l'une des revendications précédentes, **caractérisé en ce qu'en** déplaçant la partie réglable, sur le bord extérieur, avec le boulon et avec l'empreinte empêchant une rotation libre, il est possible d'ajuster quand le boulon rencontre le bord de la structure en forme de croix du dispositif de rotation du quart de soupape, les ouvertures du tiroir rotatif (11) situées sur le côté inférieur étant ouvertes tôt ou tard et donc le temps d'ouverture du robinet étant réglable.

8. Moteur selon l'une des revendications précédentes, **caractérisé en ce qu'il** comporte un ou plusieurs cylindres.

9. Moteur selon l'une des revendications précédentes, **caractérisé en ce qu'il** peut être utilisé comme pompe ou compresseur.
